# EUROPÄISCHE PATENTSCHRIFT

(11) **EP 0 929 786 B1**
(45) Veröffentlichungstag und Bekanntmachung des Hinweises auf die Patenterteilung: **12.02.2003**
(21) Anmeldenummer: 97911172.1
(22) Anmeldetag: 02.10.1997
(51) Int. Cl.: F41A 33/02, F41A 33/06

(54) **LASERPISTOLE**
LASER PISTOL
PISTOLET AU LASER

(30) Priorität: 02.10.1996 DE 19642080
(43) Veröffentlichungstag der Anmeldung: 21.07.1999
(73) Patentinhaber: Kehl, Hermann, 22549 Hamburg (DE)
(72) Erfinder: SCHUMANN, Edgar, D-22559 Hamburg (DE)
(74) Vertreter: UEXKÜLL & STOLBERG
(86) Internationale Anmeldenummer: EP9705439
(87) Internationale Veröffentlichungsnummer: WO98014745

(56) Entgegenhaltungen:
- EP-A- 0 262 543
- FR-A- 2 345 694
- US-A- 4 302 190
- US-A- 4 352 665
- US-A- 5 488 795
- PATENT ABSTRACTS OF JAPAN vol. 95, no. 10, 30.November 1995 & JP 07 174493 A (ASIA OPT KK), 14.Juli 1995,

## Beschreibung

Die Erfindung betrifft eine Laserpistole gemäß Oberbegriff des Patentanspruchs 1. Eine derartige Pistole ist aus der EP 0 262 543 A bekannt.

Unter der Bezeichnung "DIKROSEC PCS" ist bereits eine Schulungsanlage für den Schießunterricht von Polizeibeamten und anderem Sicherheitspersonal bekannt, die jedem Schießschüler, vom Anfänger bis zum Angehörigen einer Kommandoeinheit ein Höchstmaß an Lerneffizienz bietet. Die Schulungsanlage arbeitet sowohl mit Laserwaffen, als auch im Echtschußbetrieb mit Faustfeuerwaffen und Maschinenpistolen. Sie funktioniert mit einem optischen Verschlußsystem, das keine teure Rollenleinwand, sondern nur ein auf einem Holzrahmen befestigtes Stück Zielwandpapier benötigt.

Obgleich es sich bei diesem System um eine Art Schießkino handelt, führt der Schuß des Schützen nicht zum Anhalten des Filmes, wie dies bisher üblich war, sondern zu einer lebensnahen Reaktion. Trifft der Schuß den Angreifer im Film, dann fällt dieser um. Verfehlt er sein Ziel, dann geht der Angreifer in Deckung und eröffnet später erneut das Feuer auf den Schützen.

Um dem Kenntnisstand des Schießschülers Rechnung zu tragen, bietet das System verschiedene Varianten an, die vor dem Training am Steuercomputer per Auswahlziffer aufgerufen werden können. So kann der Anfänger den Angreifer per Einzelschuß bekämpfen, während der Fortgeschrittene die Doublette oder auch den Feuerstoß aus der Maschinenpistole wählen kann. Es ist auch möglich, zwei Täter gleichzeitig angreifen zu lassen.

Außerdem kann, je nach Kenntnisstand des Trainierenden, das zulässige Trefferfeld ausgewählt werden. Während man zu Beginn der Ausbildung jeden Körpertreffer als Erfolg werten kann, wird beim Fortgeschrittenen nur ein Schuß im Bereich der lebenswichtigen Bereiche und beim Angehörigen einer Kommandoeinheit nur ein Treffer in die FBI-Silhouette als Erfolg gewertet. Das Ergebnis des Schießtrainings kann auf einem Ausdruck direkt ausgegeben oder im System gespeichert werden.

Während man beim herkömmlichen Schießkino spätestens beim zweiten Mal weiß, auf welcher Seite der Täter im Film auftaucht, wird bei dem Filmsystem "Easy-Film" per Zufallsgenerator ein im Speicher befindlicher Film in verschiedenen Varianten angesteuert, so daß der Täter aus jeder Ecke oder auch plötzlich in der Bildmitte auftauchen kann. Eine Einstellung des Schützen auf eine erwartete Position ist also unmöglich. Zusammen mit einer lebensnahen Geräuschkulisse und einem zugehörigen Breitwandsystem sorgt die Schulungsanlage DIKROSEC PCS für ein Training, das dem Schießschüler erlaubt, sich auch im Ernstfall mit Aussicht auf Erfolg verteidigen zu können.

Eine als Zubehör erhältliche Gegenschußkamera, die den Schützen beim Schuß des Täters zeigt, ermöglicht es, daß der Schießschüler und sein Lehrer Fragen der Schießhaltung und der Deckung nach jedem Durchgang sofort überprüfen können.

Wenn bei dem bekannten System Laserwaffen eingesetzt werden, dann brauchen keine Entlüftungsanlagen, Leinwand, Kugelfang, Lärmschutz und Munition aufgewendet zu werden, wenn es nur darum geht, Anfänger an Handhabungsvorschriften zu gewöhnen oder sauberes Abziehen durch Zielen zu üben. Ein derartiges Training kann dann in jedem beliebigen Raum durchgeführt werden, sofern dieser mit einem interaktiven Auswertesystem versehen ist. Hierzu ist eine lichtempfindliche Maske erforderlich, die nach dem Schuß daraufhin untersucht wird, an welchen Stellen sich der Lichtpunkt befunden hat. Das abgespeicherte Treffermuster wird dann mit einer Treffermaske verglichen und das Ergebnis wird als Signal an eine Projektionseinheit weitergegeben.

Aus der US-A-4,380,437 ist ferner ein Laserstrahl-Gewehr bekannt, das über eine Schlauchleitung mit einer Druckluftquelle zum Zurückschieben des Schlittens verbunden ist. Als Pistole läßt sich dieses Konzept nicht realisieren, denn der Schlauchanschluß würde ein wirklichkeitsnahes Gefühl total zunichte machen; eine solche Pistole ließe sich auch nicht in einer Pistolentasche am Körper tragen.

Die EP-A-0 262 543 zeigt eine den Oberbegriff des Hauptanspruchs bildende Pistole, bei der ein Laser in den Lauf eingesetzt ist und der zur Simulierung eines Schusses dient. Dazu ist eine Steuerelektronik vorgesehen, die von einer im Griffstück untergebrachten Batterie versorgt wird.

Aus dem Patent Abstacts of Japan Vol. 95, No. 10, 30.11.1995 und JP 07 174493A ist eine Art Handfeuerwaffe bekannt, die zur Simulierung eines Schusses einen Laser, eine Steuerelektonik und ebenfalls eine Batterie aufweist.

Ein Nachteil der bekannten Laserwaffen besteht aber darin, daß diese kein echtes Schußgefühl vermitteln, da bei Betätigung des Abzugs lediglich eine elektronische Ansteuerung des Lasers und damit die Erzeugung eines Laserstrahls erfolgt, während der beim realen Schuß erzeugte Rückstoß durch das Zurücktreiben des Schlittens und den Ausstoß der Patronenhülse entfällt.

Aus der FR-A-2 345 694 ist eine Rückstoß-Simulationsvorrichtung für Schützen bekannt, die einen Ventilblock mit Umschaltventil, einen Druckluftzylinder mit einem Kolben und eine Kolbenstange neben anderen Merkmalen aufweist.

Aus der US-A-4,302,190 ist eine Gewehr bekannt, das eine Pneumatik-Rückstoßsimulierung aufweist, um den Zielvorgang ohne Schußabgabe simulieren zu können.

Aus der FR-A-2 685 072 ist schließlich eine Pistole mit Druckluftpatrone zum Zurückschieben des Schlittens bekannt, die im übrigen keinen Laser-Strahl aussendet. Das Einsetzen der Druckluftpatrone erfolgt wie bei einer Sodawasserflasche und ähnelt damit überhaupt nicht dem Einstecken eines Pistolenmagazins, so daß auch hier wieder ein deutlicher Abstand zu den realen Bedingungen vorliegt.

Es ist Aufgabe der Erfindung, eine Laserpistole der eingangs genannten Art dahingehend weiterzubilden, daß dem Schützen beim Abfeuern der Waffe ein realistisches Schußgefühl vermittelt wird.

Zur Lösung dieser Aufgabe dienen die Merkmale des Patentanspruchs 1.

Vorteilhafte Ausgestaltungen der Erfindung sind Gegenstand der Unteransprüche.

Es wird darauf hingewiesen, daß die Erfindung nicht auf Laserpistolen beschränkt ist, sondern sich ganz allgemein auf jegliche Art von Laserwaffen erstreckt, die eine Handfeuerwaffe simulieren sollen, also beispielsweise auf Gewehre oder Maschinenpistolen, und daß anstelle von Druckluft auch ein anderes, geeignetes Druckgas verwendet werden kann.

Die Erfindung wird im folgenden anhand von Ausführungsbeispielen näher erläutert; es zeigen:
- **Figur 1**: ein erstes Ausführungsbeispiel;
- **Figur 2**: ein zweites Ausführungsbeispiel; und
- **Figur 3**: das zweite Ausführungsbeispiel beim Einstecken des Druckluftmagazins.

In den beiden Figuren sind gleiche Teile mit gleichen Bezugszeichen versehen.

Figur 1 zeigt eine Laserpistole in schematischer Darstellung mit einem Griffstück 12, das in an sich bekannter Weise einen Lauf 2 trägt, die von einem Schlitten 4 überdeckt sind. Ein Abzug 9 ist in dem Körper der Laserpistole in üblicher Weise an einem Drehpunkt 14 schwenkbar gelagert und wird durch einen Abzugbügel 10 geschützt. Ein erfindungsgemäßes Druckluftmagazin 17 ist von unten in das Griffstück 12 einsteckbar. In den Lauf 2 der Laserpistole ist ein Laser 1 eingesetzt, dessen Laserachse durch vier am Umfang angeordnete Justierschrauben 3 mit der Achse des Pistolenlaufs in Deckung bringbar ist. Eine Kimme 7 ist am hinteren Ende des Schlittens 4 in an sich bekannter Weise auf dem Schlitten 4 angeordnet, während auf dem vorderen Ende des Schlittens 4 ein an sich bekanntes Korn 8 zum Zielen vorgesehen ist.

Wie bei einer richtigen Pistole ist bei der erfindungsgemäßen Laserpistole am hinteren Ende ein Hahn 6 angeordnet, der entweder von Hand oder durch Zurückziehen des Schlittens 4 gespannt werden kann. Eine weitere Möglichkeit, den Hahn 6 zu spannen, besteht darin, den Abzug 9 kräftig durchzuziehen. Letzteres wird jedoch nicht gerne getan, da dabei der Schuß üblicherweise verreißt. Bei einer realen Pistole wird der gespannte Hahn 6 durch Betätigen des Abzugs 9 freigegeben, um auf einen Schlagbolzen zu schlagen, der dadurch schnell und heftig in ein Zündhütchen einer im Lauf befindlichen Patrone getrieben wird. Bei der erfindungsgemäßen Laserpistole fehlt dieser Schlagmechanismus zum größten Teil und es ist anstelle eines Schlagbolzens im Schlitteninnenteil ein Druckluftzylinder 28 vorgesehen, der einen Kolben 30 und eine mit dem Kolben verbundene Kolbenstange 32 aufweist. Das freie Ende 33 der Kolbenstange 32 ragt durch die Wand des Druckluftzylinders 28 nach außen und stützt sich an einer Hinterwand 5 des Schlittens 4 ab. Die andere Seite des Kolbens 30 bildet mit dem übrigen Teil des Druckluftzylinders 28 eine Druckluftkammer 29, die über einen Kanal 31 mit einem Ventilblock 25 in Strömungsverbindung steht. Der Kolben 30 ist an seinem Umfang mit an sich bekannten Dichtungen versehen, um bei geschlossenem Kanal 31 eine luftdichte Druckluftkammer 29 zu bilden.

In dem Ventilblock 25 ist ein Umschaltventil 24 angeordnet. Das Umschaltventil 24 hat drei Anschlußöffnungen A, B und P und einen Ventilstößel 26, der in an sich bekannter Weise in einer ersten Stellung einen Strömungsweg von P nach A und in einer zweiten Stellung von P nach B herstellt. Gemäß Erfindung ist der den Anschluß zur Druckluftkammer 29 herstellende Kanal 31 mit dem Anschluß B des Umschaltventils 24 verbunden, während ein an der Unterseite des Ventilblocks 25 angeordneter Anschlußstutzen 20 einen Strömungskanal zu dem Anschluß P des Umschaltventils 24 einrichtet.

Der Anschlußstutzen 20 ragt im Inneren des Griffstücks 12 nach unten vor und ist an seinem Umfang mit zwei voneinander beabstandeten O-Ringen 22 versehen, die die Wand einer im Druckluftmagazin 17 vorgesehenen Anschlußbohrung 18 abdichten sollen.

Bei vollständig in das Griffstück 12 eingeschobenem Druckluftmagazin, das in dieser Stellung mit seinem Magazinfuß 15 am unteren Rand 21 des Griffstücks 12 anliegt und gegenüber dem Griffstück 12 in an sich bekannter, nicht dargestellter Weise verriegelbar ist, drückt das freie, untere Ende 23 des Anschlußstutzens 20 die Kugel 44 des Rückschlagventils 16 gegen die Wirkung einer Druckfeder 45 nach innen in das Innere des Druckluftmagazins 17, wodurch die Kugel 44 von ihrem zugehörigen Ventilsitz abgehoben wird und eine Druckluftströmung vom Innenraum des Druckluftmagazins 17 zum Anschluß P des Umschaltventils 24 freigibt.

Zur Betätigung des Ventilstößels 26 und damit zum Umschalten auf den Strömungsweg P-B durch das Umschaltventil 24 dient ein mit dem Abzug 9 gekoppelter T-förmiger oder hammerartiger Betätiger 34. Der Betätiger 34 ist in einer Ausnehmung des Abzugs 9 etwa liegend montiert, und zwar in der Weise, daß der Stiel 35 des Betätigers 34 mit seinem freien Ende am Befestigungspunkt 41 angelenkt ist und auf einer im wesentlichen horizontalen Schulter 11 des Abzugs 9 liegt. Die Schulter 11 verhindert eine Bewegung des Betätigers 34 nach unten, so daß der Betätiger 34 bei einer Betrachtungsweise gemäß Zeichnung nicht gegen den Uhrzeigersinn um den Befestigungspunkt 41 geschwenkt werden kann. Hingegen ist ein Schwenken des Betätigers 34 im Uhrzeigersinn möglich, da lediglich eine Blattfeder 38 auf die Oberseite des Stiels 35 des Betätigers 34 drückt. Es muß also nur die Federkraft der Blattfeder 38 überwunden werden, um den Betätiger 34 von der Schulter 11 des Abzugs 9 abzuheben und im Uhrzeigersinn hochzuschwenken.

Die Blattfeder 38 ist mit einem Ende durch eine Schraube 39 an einer im wesentlichen vertikalen Schulter 27 befestigt. Die vertikale Schulter 27 und die horizontale Schulter 11 schließen in einer Ausführungsform einen Winkel von etwa 100° ein.

Der Kopf 36 des Betätigers 34 ist hammerartig und weist abgerundete Kanten 46 auf, die bei Betätigung des Abzugs 9 den Ventilstößel 26 berühren und diesen in das Gehäuse des Umschaltventils 24 zum Umschalten von A-->P nach B-->P hineindrücken.

Der Abzug 9 ist ferner mit einem elektrischen Kontakt 40 versehen, der bei der dargestellten Ausführungsform über dem Betätiger 34 etwa in 10 Uhr-Stellung angebracht ist. Der Kontakt 40 ist ein normalerweise geschlossener Kontakt mit einem ersten Kontaktelement 40', das an dem Pistolenkörper angebracht ist, und mit einem zweiten Kontaktelement 40", das auf dem Abzug 9 sitzt. Diese Art von Kontaktelementen 40' und 40" ist an sich bekannt. Der elektrische Kontakt 40 dient dazu, die im Schlittengehäuse in der Regel über dem Abzug angeordnete Steuerelektronik 13 anzusteuern, die beim Öffnen der Kontaktelemente 40' und 40" den Laser 1 aktiviert, um einen Laserstrahl in Zielrichtung aus dem Pistolenlauf 2 auszusenden.

In einer anderen, nicht dargestellten Ausführungsform der Erfindung ist anstelle des Kontakts 40 ein Pneumatik/Elektrik-Wandler an dem Umschaltventil 24 vorgesehen, der beim Betätigen des Ventilstößels 26 ein elektrisches Signal an die Steuerelektronik 13 zum Erzeugen eines Laserimpulses durch den Laser 1 liefert. Derartige P/E-Wandler sind dem Fachmann bekannt. Sie haben den Vorteil, daß die Montage einfacher als bei den Kontaktelementen 40' und 40" ist.

Die Versorgung der Steuerelektronik 13 erfolgt auf an sich bekannte Weise durch eine Batterie 19, die ebenfalls in bekannter Weise in dem Griffstück 12 untergebracht ist. Einzelheiten der elektrischen Verbindung von Batterie 19, Steuerelektronik 13, Kontakt 40 und Laser 1 sind aus Gründen der Übersichtlichkeit weggelassen, da sie dem Fachmann ohnehin bekannt sind.

Ein darch eine nicht dargestelle Druckluftquelle mit Druckluft befülltes Druckluftmagazin 17 wird in der in der Zeichnung dargestellten Weise von unten in das Griffstück 12 gesteckt und an der Laserpistole verriegelt. Dabei dringt der Anschlußstutzen 20 in die Anschlußbohrung 18 des Druckluftmagazins 17 und öffnet das Rückschlagventil 16. Bei noch nicht betätigtem Abzug 9 steht damit Druckluft bis zum Anschluß P des Umschaltventils 24 zur Verfügung.

Zum Schießen wird der Abzug 9 in an sich bekannter Weise vom Zeigefinger eines Schützen in Richtung Griffstück 12 gezogen und dabei der Betätiger 34 im Uhrzeigersinn nach oben geschwenkt.

Bei dieser Schwenkbewegung werden einerseits'die Kontakte 40' und 40" geöffnet und ein Laserimpuls ausgelöst, und andererseits drückt der Kopf 36 des sich an der horizontalen Schulter 11 des Abzugs 9 abstützenden Betätigers 34 den Ventilstößel 26 in das Umschaltventil 24 hinein, so daß ein Strömungsweg von dem Anschluß P über den Anschluß B zur Druckluftkammer 29 des Druckluftzylinders 28 eingerichtet wird. Die dabei schnell einströmende Druckluft treibt den Kolben 30 in der Zeichnung nach links, wodurch die mit dem Kolben 30 verbundene Kolbenstange 32 den Schlitten 4 wie bei einem wirklichen Schuß nach hinten treibt; dabei wird gleichzeitig der Hahn 6 gespannt. Dadurch entsteht ein äußerst wirklichkeitsnahes Schießgefühl.

Die Figuren 2 und 3 zeigen eine andere Ausführungsform der Erfindung, bei der das Druckluftmagazin 17' mit dem Umschaltventil 24' eine Einheit bildet, die fest mit einander verbunden ist. Das Umschaltventil 24' sitzt oben auf dem Druckluftmagazin 17', das aus diesem Grunde an seinem unteren Ende mit dem Rückschlagventil 16' ausgerüstet ist, so daß das Befüllen des Druckluftmagazins 17' von unten über das Rückschlagventil 16' erfolgt. Mit anderen Worten ist das Rückschlagventil 16' im Magazinfuß 15 angeordnet. In der Nähe des oberen Endes des Druckluftmagazins 17' ist eine Ausnehmung 50 vorgesehen, in die eine federbelastete Kugel 51 einrastet, wenn das Druckluftmagazin 17' vollständig in das Griffstück 12 eingeschoben ist. Der Ventilstößel 26 des Umschaltventils 24' ist bei der zweiten Ausführungsform nach hinten, also von dem Abzug 9 weg gerichtet. Der Ventilstößel 26 wird von einem Anschlag 53 betätigt, der an der Vorderseite eines U-förmig geschlitzten Blocks 54 mit Hilfe einer Stellschraube 55 verstellbar befestigt ist. Der U-förmige Block ist an seinem unteren Ende über einen Zapfen 56 drehbar am Griffstück 12 gelagert, wodurch der Anschlag 53 gegen den Ventilstößel 26 geschwenkt werden kann, um diesen in das Umschaltventil 24' hineinzudrücken und damit eine Umschaltung von P --> A nach P --> B durchzuführen. Diese Umschaltung läßt die Druckluft aus dem Druckluftmagazin 17' über den Kanal 31 in den Druckluftzylinder 28 strömen und treibt den Kolben 30 in der Figur 2 nach links, wodurch der Schlitten 4 nach hinten bewegt wird.

Der Zapfen 56 des U-förmigen Blocks 54 ist in der Pistole senkrecht zur Zeichenebene angeordnet, wodurch das freie Ende des Betätigers 34' von oben zwischen die beiden Schenkel des Blocks 54 hineinragen kann. Das freie Ende des Betätigers 34' weist in der Nähe seines Endes einen Einschnitt 37 auf, der unter eine Stift 42 hakt. Der Stift 42 verbindet die beiden Schenkel des U-förmigen Blocks 54.

Das andere Ende des Betätigers 34' ist über den Befestigungspunkt 41 am Abzug 9 schwenkbar befestigt. Der Abzug 9 ist wie bei der ersten Ausführungsform nach Figur 1 am Drehpunkt 14 schwenkbar gelagert und mit einem elektrischen Kontakt 40 versehen. Durch Öffnen der Kontaktelemente 40' und 40" wird die Steuerelektronik 13 angesteuert und damit der Laser 1 aktiviert, um einen Laserstrahl in Zielrichtung aus dem Lauf 2 der Pistole auszusenden. Der Kontakt 40 und die Steuerelektronik 13 sind nur schematisch dargestellt; der Fachmann weiß, wie sie miteinander zu verbinden und so zu schalten sind, daß der Laser 1 beim Öffnen des Kontakts 40 aktiviert werden kann.

Der Betätiger 34' ist ein länglicher Hebel aus Stahl mit einer Dicke von etwa 1 mm und einem nach oben gerichteten Fortsatz 47, an dessen Scheitelpunkt eine etwa 3 mm dicke halbkreisförmige Scheibe 48 befestigt ist. Die Scheibe 48 ragt in den Weg des Schlittens 4, so daß sie beim Zurückziehen des Schlittens 4 von einer etwa 2mm dicken kreisförmigen zweiten Scheibe 49 nach unten gedrückt wird. Die zweite Scheibe 49 ist am Schlitten 4 befestigt, wobei sich der Befestigungsort werksseitig je nach dem gewünschten Hub festlegen läßt.

In der Nähe des freien Endes des Betätigers 34' greift ferner eine erste Zugfeder 58 an, die mit einem Ende am Griffstück 12 und mit ihrem anderen Ende am Betätiger 34' eingehängt ist. Die erste Zugfeder 58 zieht dadurch den Betätiger 34' stets nach oben, so daß der Einschnitt 37 immer am Stift 42 des Blocks 54 anliegt.

Eine zweite Zugfeder 59 ist mit einem Ende ebenfalls am Griffstück 12 befestigt, während ihr anderes Ende einen vorne am U-förmigen Block 55 befestigten Finger 60 erfaßt und damit den U-förmigen Block 54 stets nach hinten, also weg von dem Ventilstößel 26 zieht.

Wenn also der Abzug 9 betätigt wird, so schwenkt dieser um den Drehpunkt 14 und zieht den Betätiger 34' nach oben und verlagert ihn damit etwas nach rechts, so daß das mit dem Einschnitt 37 versehene Ende des Betätigers 34' den U-förmigen Block 54 in der Darstellung nach Figur 2 im Uhrzeigersinn um den Zapfen 56 schwenkt und dabei den Anschlag 53 gegen den Ventilstößel 26 drückt. Die Schwenkbewegung des Blocks 54 erfolgt somit gegen die Wirkung der zweiten Zugfeder 59. Während dieser Bewegung werden gleichzeitig die beiden Kontaktelemente 40' und 40" geöffnet und die Steuerelektronik 13 angesteuert, die den Laser 1 aktiviert.

Zu gleichen Zeit erfolgt durch die Betätigung des Ventilstößels 26 ein Umschalten des Umschaltventils 24' in der Weise, daß eine Strömungsverbindung vom Druckluftmagazin 17' zur Druckluftkammer 29 des Druckluftzylinders 28 hergestellt wird. Die in die Druckluftkammer 29 einströmende Druckluft treibt den Kolben 30 nach links und bewegt dadurch den Schlitten 4 ebenfalls nach links, wodurch sich die zweite Scheibe 49 in Richtung auf die am Scheitelpunkt des Betätigers 34' angebrachte erste halbkreisförmige Scheibe 48 bewegt. Sobald die zweite Scheibe 49 die erste Scheibe 48 berührt, drückt sie den Betätiger 34' in der Zeichnung nach links und unten, wodurch einerseits der Abzug 9 um den Drehpunkt 14 gegen den Uhrzeigersinn in die Ausgangsstellung geschwenkt wird und sich andererseits der Anschlag 53 vom Ventilstößel 26 löst. Dadurch schaltet das Umschaltventil 24 in seine Ausgangslage zurück, in der die Druckluftverbindung über den Kanal 31 zur Druckluftkammer 29 unterbunden ist.

Figur 3 zeigt das zweite Ausführungsbeispiel im Zustand des Einsteckens des Druckluftmagazins 17'. Man erkennt, daß das Druckluftmagazin 17' und das Umschaltventil 24' eine Einheit bilden, die gemeinsam in das Griffstück 12 von unten eingesteckt werden. Man erkennt in dieser Figur ferner besonders deutlich einen an das Umschaltventil 24' in Einsteckrichtung des Druckluftmagazins 17' gerichteten Stutzen 52, der bei vollständig eingestecktem Magazin in den Kanal 31 dichtend eingreift. Dazu sitzt am freien Ende des Stutzens 52 zweckmäßigerweise ein O-Ring, der in der Zeichnung nicht dargestellt ist.

Es wird darauf hingewiesen, daß die erfindungsgemäße Laserpistole zum Training von Schützen deswegen besonders gut geeignet ist, weil wie bei einer richtigen Pistole ein Magazin 17 oder 17' in das Griffstück 12 eingesetzt wird, und zwar von etwa gleicher Form und gleichem Gewicht wie ein Patronenmagazin. Die gesamte Handhabung ähnelt daher außergewöhnlich gut der Handhabung einer wirklichen Pistole, so daß mit der erfindungsgemäßen Laserpistole ein äußerst realistisches Schießtraining durchgeführt werden kann.

## Patentansprüche

1. Laserpistole zum Simulieren von Pistolenschüssen, mit:
- einem Griffstück (12);
- einem auf dem Griffstück (12) montierten Lauf (2);
- einem Schlitten (4), der von dem Griffstück (12) getragen wird und entlang dem Lauf (2) bewegbar ist;
- einem Abzug (9) mit Abzugbügel (10), die an dem Griffstück (12) und dem Lauf (2) angebracht sind;
- einem Hahn (6) zum Spannen des Abzugs (9) und zum Betätigen der Pistole; und
- einem Magazin (17), das in das Griff stück (12) von unten einsteckbar ist;
- wobei in den Lauf (2) ein Laser (1) eingesetzt ist, der bei Betätigung des Abzugs (9) einen Zielpunkt-Laserstrahl aus der Laufmündung abgibt;
- eine Steuerelektronik (13) in der Pistole angeordnet und mit dem Laser (1) und dem Abzug (9) gekoppelt ist; und
- eine Batterie (19) in dem Griffstück (12) untergebracht und an die Steuerelektronik (13) angeschlossen ist;
**dadurch gekennzeichnet,**
- **daß** ein Druckluftzylinder (28) in dem Schlitten (4) angeordnet ist und sich mit dem freien Ende seiner Kolbenstange (32) an dem Schlitten (4) abstützt und diesen bei Beaufschlagung mit Druckluft nach hinten in Richtung auf den Hahn (6) bewegt;
- **daß** ein Druckluftmagazin (17') in das Griffstück (12) einsteckbar ist, das an seinem oberen Ende ein integriertes Umschaltventil (24') aufweist und an seinem unteren Ende mit einer Anschlußbohrung (18) versehen ist, in der ein Rückschlagventil (16') sitzt;
- **daß** das Umschaltventil (24') durch den Abzug (9) betätigbar ist;
- **daß** der Druckluftzylinder (28) einen Kolben (30) aufweist, der an seiner von der Kolbenstange (32) abgewandten Seite eine Druckluftkammer (29) bildet; und
- **daß** die Druckluftkammer (29) über einen Kanal (31) mit dem Umschaltventil (24) in Strömungsverbindung steht.

2. Laserpistole nach Anspruch 1, **dadurch gekennzeichnet, daß** das Umschaltventil (24') einen Ventilstößel (26) aufweist, der durch einen mit dem Abzug (9) gekoppelten Betätiger (34') betätigbar ist und in einer ersten Stellung die Zufuhr von Druckluft oder Druckgas vom Druckluftmagazin (17') zum Druckluftzylinder (28) unterbricht, in einer zweiten Stellung hingegen freigibt.

3. Laserpistole nach Anspruch 2, **dadurch gekennzeichnet, daß** der Betätiger (34') ein dreiecksförmiges Stück ist, das an einem Ende in einen U-förmigen Block (54) eingehängt und mit seinem anderen Ende über einen Befestigungspunkt (41) am Abzug (9) schwenkbar angelenkt ist und das an seinem Scheitel eine erste Scheibe (48) trägt, die beim Zurückfahren des Schlittens (4) nach unten gedrückt wird.

4. Laserpistole nach einem der Ansprüche 1 bis 3, **dadurch gekennzeichnet, daß** der Abzug (9) einen Kontakt (40) aufweist, der bei Betätigung des Abzugs (9) die Steuerelektronik (13) aktiviert, die dadurch den Laser (1) ansteuert, um einen Laserimpuls auszusenden.

5. Laserpistole nach Anspruch 4, **dadurch gekennzeichnet, daß** der Kontakt (40) zwei Kontaktelemente (40', 40") aufweist, die normalerweise geschlossen sind.

6. Laserpistole nach einem der Ansprüche 1 bis 5, **dadurch gekennzeichnet, daß** das Umschaltventil (24') mit einem Pneumatik/Elektrik-Wandler versehen ist, der bei Betätigung des Ventilstößels (26) durch den Abzug (9) die Steuerelektronik (13) zur Aktivierung des Lasers (1) ansteuert.

## Claims

1. Laser pistol for simulating pistol shots, with:
- a pistol grip (12);
- a barrel (2) mounted on the pistol grip (12);
- a carriage (4) which is borne by the pistol grip (12) and is moveable along the barrel (2);
- a trigger (9) with trigger guard (10) which are attached to the pistol grip (12) and the barrel (2);
- a hammer (6) to cock the trigger (9) and to actuate the pistol; and
- a magazine (17) which can be inserted into the pistol grip from below (12);
- a laser (1) being inserted into the barrel (2), which sends out a target point laser beam from the barrel muzzle when the trigger (9) is actuated;
- an electronics control system (13) being arranged in the pistol and being coupled with the laser (1) and the trigger (9);
- a battery (19) being housed in the pistol grip (12) and connected to the electronics control system (13);
**characterized in that**
- a pressurized-air cylinder (28) is arranged in the carriage (4) and rests with the free end of its piston rod (32) against the carriage (4) and moves this rearwards in the direction of the hammer (6) when it is impinged upon by compressed air;
- a pressurized-air magazine (17') can be inserted into the pistol grip (12), said magazine comprising an integrated changeover valve (24') at its upper end and which includes a connecting bore (18) at its lower end, said connecting bore housing a check valve (16');
- the changeover valve (24') can be actuated by the trigger (9);
- the pressurized-air cylinder (28) has a piston (30) which forms a pressurized-air chamber (29) on its side turned away from the piston rod (32); and that
- the pressurized-air chamber (29) communicates with the changeover valve (24) via a passage (31).

2. Laser pistol according to claim 1, **characterized in that** the changeover valve (24') has a valve tappet (26) which can be actuated by an actuator (34') coupled with the trigger (9) and in a first position interrupts the supply of pressurized air or gas from the pressurized-air magazine (17') to the pressurized-air cylinder (28), but releases it in a second position.

3. Laser pistol according to claim 2, **characterized in that** the actuator (34') is a triangular-shaped piece which at one end is suspended from a U-shaped block (54) and with its other end is swivellably articulated to the trigger (9) via an attachment point (41) and which carries at its apex a first disk (48) which, when the carriage (4) travels back, is pressed downwards.

4. Laser pistol according to one of claims 1 to 3, **characterized in that** the trigger (9) has a contact (40) which, when the trigger (9) is actuated, activates the electronics control system (13), which thereby triggers the laser (1) in order to send out a laser pulse.

5. Laser pistol according to claim 4, **characterized in that** the contact (40) has two contact elements (40', 40") which are normally closed.

6. Laser pistol according to one of claims 1 to 5, **characterized in that** the changeover valve (24') is provided with a pneumatic/electric converter which, when the valve tappet (26) is actuated by the trigger (9), triggers the electronics control system (13) to activate the laser (1).

## Revendications

1. Pistolet au laser pour simuler des coups de pistolet avec :
- une poignée (12) ;
- un canon (2) monté sur la poignée (12) ;
- un coulisseau (4) qui est porté par la poignée (12) et qui est mobile le long du canon (2) ;
- une détente (9) avec un étrier de détente (10) qui sont montés sur la poignée (12) et le canon (2) ;
- un chien (6) pour armer la détente (9) et pour actionner le pistolet et
- un chargeur (17) qui peut être introduit dans la poignée (12) par le bas,
- un laser (1), qui lors de l'actionnement de la détente (9), fournit un faisceau laser point de mire à partir de l'orifice de la détente, étant mis en place dans le canon (2),
- une électronique de commande (13) étant placée dans le pistolet et étant couplée au laser (1) et à la détente (9) et
- une pile (19) étant logée dans la poignée (12) et étant branchée sur l'électronique de commande (13),
**caractérisé en ce**
- **qu'**un vérin à air comprimé (28) est placé dans le coulisseau (4) et s'appuie avec l'extrémité libre de sa tige de piston (32) sur le coulisseau (4) et déplace celui-ci vers l'arrière en direction du chien (6), lors de l'impact avec l'air comprimé ;
- **qu'**un chargeur à air comprimé (17') peut être introduit dans la poignée (12), chargeur qui présente à son extrémité supérieure une soupape d'inversion intégrée (24') et qui est pourvu, à son extrémité inférieure, d'une forure de raccord (18) dans laquelle se trouve une soupape de non-retour (16');
- **que** la soupape d'inversion (24') peut être actionnée par la détente (9) ;
- **que** le vérin à air comprimé (28) présente un piston (30) qui forme une chambre à air comprimé (29) sur son côté qui n'est pas tourné vers la tige de piston (32) et
- **que** la chambre à air comprimé (29) est en relation d'écoulement avec la soupape d'inversion (24) par l'intermédiaire d'un conduit (31).

2. Pistolet au laser selon la revendication 1, **caractérisé en ce que** la soupape d'inversion (24') présente un poussoir de soupape (26) qui peut être actionné par un actionneur (34') couplé à la détente (9) et, dans une première position, interrompt l'arrivée d'air comprimé ou de gaz comprimé du chargeur à air comprimé (17') au vérin à air comprimé (28) et qui par contre la libère dans une seconde position.

3. Pistolet au laser selon la revendication 2, **caractérisé en ce que** l'actionneur (34') est une pièce de forme triangulaire qui est suspendue à une extrémité dans un bloc en forme d'U (54) et qui, avec son autre extrémité, est articulée en étant pivotante sur la détente (9) par un point de fixation (41) et qui porte, en son sommet, un premier disque (48) qui est poussé vers le bas lors du retour du coulisseau (4).

4. Pistolet au laser selon l'une des revendications 1 à 3, **caractérisé en ce que** la détente (9) présente un contact (40) qui, lors de l'actionnement de la détente (9), active l'électronique de commande (13) qui excite ainsi le laser (1) pour émettre une impulsion laser.

5. Pistolet au laser selon la revendication 4, **caractérisé en ce que** le contact (40) présente deux éléments de contact (40', 40") qui sont normalement fermés.

6. Pistolet au laser selon l'une des revendications 1 à 5, **caractérisé en ce que** la soupape d'inversion (24') est pourvue d'un transformateur pneumatique/électrique qui, lors de l'actionnement du poussoir de soupape (26) par la détente (9), excite l'électronique de commande (13) pour activer le laser (1).
